# FASCICULE DE BREVET EUROPEEN

(11) **EP 1 977 049 B1**
(45) Date de publication et mention de la délivrance du brevet: **09.09.2009**
(21) Numéro de dépôt: 06841957.1
(22) Date de dépôt: 15.12.2006
(51) Int. Cl.: E02D 1/02

(54) **PRESSIOMETRE DE PRECISION AUTOMATISE**
DRUCKMESSER MIT AUTOMATISIERTER PRÄZISION
AUTOMATED-PRECISION PRESSURE METER

(30) Priorité: 15.12.2005 FR 0512771
(43) Date de publication de la demande: 08.10.2008
(73) Titulaire: DATC Europe, 25000 Besançon (FR)
(72) Inventeur: COUR, Francis, F-78600 Maison Lafitte (FR)
(74) Mandataire: Oudin, Stéphane
(86) Numéro de dépôt international: PCT/FR2006/002754
(87) Numéro de publication internationale: WO 2007/080283

(56) Documents cités:
- FR-A- 2 512 860
- FR-A- 2 649 753
- FR-A- 2 827 318
- US-A- 4 598 591
- COMBARIEU, O; CANÉPA, Y.: "L'essai cyclique au pressiomètre" BULLETIN DES LABORATOIRES DES PONTS ET CHAUSSÉES, [Online] no. 233, juillet 2001 (2001-07), - août 2001 (2001-08) pages 37-65, XP002400052 Extrait de l'Internet: URL:http://www.lcpc.fr/fr/sources/blpc/pdf /bl233-037.pdf#search=%22%22essai%20cycliq ue%20au%20pressiom%C3%A8tre%22%22> [extrait le 2007-04-19]

## Description

L'invention concerne, de façon générale, les techniques de diagraphie.

Plus précisément, l'invention concerne un pressiomètre destiné à permettre l'évaluation d'une propriété géotechnique du sous-sol, ce pressiomètre comprenant, en tant que sous-ensembles, un outil de fond destiné à être introduit dans un forage, un équipement de surface, et des moyens de raccordement au moins propres à relier l'outil à l'équipement, ces sous-ensembles comprenant eux-mêmes au moins un premier manchon gonflable porté par l'outil de fond, un réservoir sensiblement indéformable contenant des volumes complémentaires de gaz et de liquide, une source de gaz sous pression, un premier conduit reliant la source de gaz au volume de gaz du réservoir, un deuxième conduit reliant le volume de liquide du réservoir au premier manchon gonflable, des moyens de contrôle de débit interposés sur le premier conduit, un capteur de pression propre à fournir un signal lié à la pression du liquide dans le réservoir, et un capteur de volume propre à fournir un signal lié au volume du liquide dans le réservoir.

Des dispositifs de ce type sont très bien connus de l'homme du métier depuis leur invention par L. Ménard en 1955. Le document FR 2 512 860 décrit une pressiomètre selon le préambule de la revendication 1.

Le pressiomètre permet d'évaluer in situ les paramètres mécaniques des sols.

Une fois l'outil de fond, ou "sonde", introduit dans un forage, chaque manchon gonflable est soumis à une pression croissante par paliers, en nombre de six à quatorze par exemple, et suivant une progression arithmétique.

A chaque palier, le volume de liquide introduit dans le premier manchon à partir du réservoir est mesuré, typiquement 15 secondes, 30 secondes et une minute après la fin de la mise en pression

Le résultat de ces mesures est traduit par deux graphiques de chargement, ou courbes pressiométriques, dont l'une donne la variation de volume, mesurée à une minute, en fonction de la pression, et dont l'autre correspond aux variations de volume entre 30 secondes et une minute, en fonction de la pression.

Les pressiomètres existants souffrent de plusieurs défauts qui limitent très sérieusement la précision des résultats qu'ils fournissent.

L'invention, qui s'inscrit dans ce contexte, a justement pour but de pallier ces imperfections et de proposer un pressiomètre de précision.

A cette fin, le pressiomètre de l'invention, par ailleurs conforme à la définition générique qu'en donne le préambule ci-dessus, est essentiellement **caractérisé en ce que** le réservoir est porté par l'outil de fond, en ce que les moyens de contrôle de débit comprennent un ajutage et un clapet, en ce que l'équipement de surface comprend en outre des moyens de pilotage de pression dans lesquels sont mémorisés une pluralité de consignes de pression de valeurs croissantes, un programme d'application successive dans le temps de ces consignes, et une loi de correspondance reliant au moins ces consignes à des intervalles de temps respectifs correspondants, et en ce que ces moyens de pilotage de pression sont conçus pour ouvrir sélectivement le clapet, en vue de l'application de chaque nouvelle consigne de pression conformément au programme, pendant l'intervalle dé temps correspondant à cette consigne.

Grâce à cet agencement, la pression du liquide est contrôlée de façon rigoureuse, sans intervention humaine, et sans subir ni l'influence de l'écoulement du gaz sur la mesure de la pression, ni celle du retard d'établissement de la pression dans le réservoir.

De préférence, les moyens de pilotage de pression sont reliés au capteur de pression et sont en outre conçus pour ouvrir le clapet pendant un intervalle de temps prédéfini en réponse à un déficit du signal de pression par rapport à une pression de consigne, lorsque ce déficit apparaît pendant un palier à cette pression de consigne et lorsqu'il dépasse un seuil prédéterminé.

Les moyens de pilotage de pression comprennent par exemple une unité de commande actionnant le clapet et un ordinateur dans lequel sont mémorisés les consignes de pression, le programme, et la loi de correspondance, cet ordinateur étant relié à l'unité de commande et la pilotant.

Dans un mode de réalisation aisé de l'invention, les moyens de contrôle de débit peuvent comprendre une électrovalve portant à la fois l'ajutage et le clapet.

Pour augmenter encore la précision du pressiomètre de l'invention, il est possible de prévoir que le capteur de volume comprenne un détecteur de niveau de liquide logé dans le réservoir, et que les moyens de raccordement comprennent un lien de transmission reliant le détecteur de niveau à l'équipement de surface.

Grâce à cet agencement, le volume est mesuré de façon simple et fiable sans que la mesure obtenue soit perturbée par divers artefacts, tels que le poids de la colonne de liquide entre la surface et le fond, la déformation du conduit de liquide qui, dans les pressiomètres existants, relie généralement le premier manchon au réservoir disposé en surface, ou encore l'inertie qu'oppose ce conduit à la circulation de liquide entre la surface et le fond.

En configuration opérationnelle de l'outil de fond dans un forage, le réservoir est avantageusement disposé au-dessus du premier manchon gonflable, c'est-à-dire plus proche de la surface du sol que ce premier manchon.

De préférence, le signal de volume est de nature électrique, le lien de transmission comprenant alors une ligne électrique.

Dans le mode de réalisation privilégié de l'invention, il est prévu que le liquide présente une résistivité électrique relativement faible, que le détecteur de niveau comprenne au moins un élément résistif relié à un générateur d'énergie électrique et partiellement immergé dans le liquide, que l'élément résistif présente une forme allongée suivant la hauteur du réservoir et une résistivité électrique relativement forte, et que le liquide et l'élément résistif partiellement shunté par le liquide forment pour le générateur une charge résistive présentant une résistance dépendant du niveau de ce liquide dans le réservoir.

Par ailleurs, le générateur d'énergie électrique délivre de préférence un courant alternatif pour éviter les polarisations parasites.

Pour simplifier la mesure et son interprétation, le réservoir peut être de forme cylindrique, l'élément résistif pouvant lui-même s'étendre suivant l'axe central du réservoir.

Comme dans le cas des pressiomètres connus, l'outil de fond du pressiomètre de l'invention peut comprendre en outre des deuxième et troisième manchons gonflables, et un troisième conduit reliant le volume de gaz du réservoir à ces deuxième et troisième manchons.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue schématique en coupe verticale d'un pressiomètre conforme à l'invention et en cours d'utilisation; et
- la figure 2 est une vue schématique en coupe verticale d'un détail fonctionnel de ce pressiomètre.

Comme annoncé précédemment, l'invention concerne un pressiomètre destiné à permettre l'évaluation d'une propriété géotechnique du sous-sol.

Un tel appareil comprend, en tant que sous-ensembles, un outil de fond 1 destiné à être introduit dans un forage F, un équipement de surface 2, et des moyens de raccordement, tels que 30 à 33, permettant notamment de relier l'outil 1 à l'équipement 2.

L'outil de fond 1 comprend en général trois manchons gonflables, à savoir un manchon principal et central 11, et deux manchons auxiliaires 12 et 13, adjacents au manchon central 11 et situés de part et d'autre de ce dernier.

Le manchon principal 11 est essentiellement formé par une membrane élastique annulaire susceptible d'être gonflée par injection d'un liquide L sous pression, par exemple de l'eau, provenant d'un réservoir 4 et acheminé par un conduit 32.

Le réservoir 4, par exemple réalisé dans un cylindre métallique sensiblement indéformable aux pressions considérées, contient, au-dessus du liquide L, un gaz G de propulsion tel que de l'azote pressurisé, le liquide et le gaz occupant des volumes respectifs et complémentaires Vl et Vg de ce réservoir 4.

L'équipement de surface 2 comprend typiquement une source 21 de gaz propre à délivrer le gaz G sous pression et reliée au volume de gaz Vg du réservoir 4 par un conduit d'alimentation 31.

L'équipement de surface 2 comprend également des moyens de contrôle de débit, tels que 220-222, qui sont interposés sur le conduit 31 et qui permettent de contrôler le passage du gaz G de la source 21 vers le réservoir 4, donc le passage du liquide L du réservoir 4 vers le manchon 11 à travers le conduit 32.

Le pressiomètre de l'invention comprend encore, de façon classique, un capteur de pression 5 et un capteur de volume 6, le capteur de pression 5 étant conçu pour fournir un signal Sp lié à la pression du liquide L dans le réservoir 4, et le capteur de volume 6 étant conçu pour fournir un signal Sv lié au volume Vl du liquide dans le réservoir 4.

Selon l'invention, le réservoir 4 est porté par l'outil de fond 1 et par exemple disposé au-dessus du manchon gonflable central 11 lorsque l'outil de fond 1 est en place dans un forage F.

L'équipement de surface 2 comprend en outre des moyens de pilotage de pression, et les moyens de contrôle de débit comprennent un ajutage 221 et un clapet 222, par exemple intégrés à une électrovalve 220.

Dans le mode de réalisation illustré, les moyens de pilotage de pression comprennent une unité de commande 7 propre à actionner le clapet 222, et un ordinateur 8 relié à l'unité de commande 7 et la pilotant.

L'ordinateur 8 est doté d'une mémoire dans laquelle sont stockés une pluralité de consignes de pression de valeurs croissantes Kpi, un programme PROG d'application successive dans le temps de ces consignes Kpi, et une loi de correspondance CORR permettant de déterminer, au moins sur la base des consignes Kpi, des intervalles de temps respectifs correspondants Tpi.

Le programme PROG a pour fonction de déterminer à quels instants devront être appliqués les différents paliers de pression, les consignes Kpi définissant quant à elles les valeurs des différentes pressions qui devront être atteintes et maintenues au cours de ces différents paliers de pression.

La loi de correspondance CORR est définie de manière qu'à chaque nouveau palier de pression, c'est-à-dire lors de l'application de chaque nouvelle consigne de pression Kpi conformément au programme PROG, cette consigne de pression puisse être atteinte par l'ouverture du clapet 222, par les moyens 7 et 8 de pilotage de pression, pendant l'intervalle de temps Tpi correspondant à cette consigne Kpi.

En pratique, comme le gaz G est admis dans le réservoir G à travers l'ajutage 221, il s'écoule de façon laminaire.

La masse de gaz G admise dans le réservoir pendant une durée déterminée est donc, conformément à la loi de Poiseuille, essentiellement représentée par une fonction linéaire de cette durée, l'incidence mineure des variations de la différence entre les pressions existant en amont et en aval de l'ajutage pouvant en outre être prise en compte et corrigée grâce à la connaissance préalable de la pression en amont de l'ajutage 221 et de la consigne Kpi à atteindre.

En variante, ou de façon cumulative, la loi de correspondance CORR peut être déterminée ou affinée expérimentalement par un calibrage préliminaire.

La loi CORR peut enfin être mémorisée sous forme d'une relation mathématique, ou plus simplement sous forme d'une ou plusieurs abaques.

Une fois qu'un nouveau palier de pression a été atteint de la façon indiquée ci-dessus, il convient de maintenir la pression dans le réservoir 4 à la valeur de la pression de consigne de ce palier jusqu'à l'instant où un autre palier de pression devra être atteint.

Comme cependant le manchon 11 peut, pendant la durée d'un palier de pression, refouler radialement la paroi du forage F et donc augmenter de volume, la pression dans le réservoir 4 peut décroître pendant cette durée et doit donc être compensée.

Pour ce faire, l'ordinateur 8 reçoit le signal de pression Sp en provenance du capteur de pression 5 auquel il est relié et compare ce signal de pression Sp, en permanence ou périodiquement à fréquence élevée, à la pression de consigne Kpi qui doit être maintenue pendant le palier de pression en cours.

Dans le cas où le signal de pression Sp présente, par rapport à cette pression de consigne Kpi, un déficit supérieur à un seuil de tolérance prédéterminé, l'ordinateur 8 transmet à l'unité de commande 7 l'ordre d'ouvrir le clapet 222 pendant un intervalle de temps prédéfini T0.

En pratique, l'intervalle de temps T0 est choisi de manière que la masse de gaz traversant l'ajutage 221 pendant cet intervalle de temps soit au moins légèrement supérieure à la masse de gaz nécessaire, dans le pire cas, pour compenser le déficit de pression correspondant au seuil de tolérance.

Dans le cas où la précision souhaitée sur le maintien de la pression au cours d'un palier est élevée, c'est-à-dire dans le cas où la valeur donnée au seuil de tolérance est faible, l'intervalle de temps T0 prendra donc lui-même une valeur faible, la compensation adéquate du déficit de pression au cours d'un palier de pression étant réalisée par adaptation automatique de la fréquence d'ouverture du clapet 222 en fonction de la vitesse de la chute de pression dans le réservoir 4.

Par ailleurs, l'ordinateur 8, qui reçoit le signal de volume Sv, assure également l'enregistrement de ce signal Sv et du signal de pression Sp de manière corrélée dans le temps, en vue du traitement ultérieur de ces signaux.

Pour augmenter encore la précision du pressiomètre de l'invention, il est possible de prévoir que le capteurde volume 6 comprenne un détecteur 61 de niveau de liquide logé dans le réservoir 4.

Un lien de transmission 30 est alors prévu pour relier le détecteur de niveau 61 à l'équipement de surface 2, ce lien étant par exemple constitué par une ligne électrique dans le cas avantageux où le signal de volume Sv est de nature électrique.

Dans un mode de réalisation efficace de l'invention, le détecteur de niveau 61 est de type résistif.

Pour ce faire, le liquide L est choisi pour présenter une résistivité électrique relativement faible. Il est notamment possible d'utiliser, en tant que liquide L, de l'eau ionisée par la présence d'impuretés, de sel ou, plus avantageusement encore, d'antigel.

Le détecteur de niveau 61 est quant à lui composé par exemple d'un élément résistif 610 et d'un conducteur pur tel qu'une barre de cuivre, l'élément résistif et le conducteur étant reliés à un générateur d'énergie électrique 60 et partiellement immergés dans le liquide L du réservoir 4.

Le générateur délivre par exemple un courant alternatif d'amplitude constante et de fréquence égale à 270 Hz.

L'élément résistif 610 présente une forme allongée suivant la hauteur du réservoir 4 et, par définition, une résistivité électrique relativement forte c'est-à-dire au moins cent fois supérieure à celle du liquide L.

L'élément résistif 610 est par exemple enroulé autour de la barre conductrice 611 sans être en contact galvanique direct avec cette barre.

Dans ces conditions, l'élément résistif 610 et la barre conductrice 611 sont galvaniquement reliés l'un à l'autre par le liquide L au voisinage immédiat du niveau de ce liquide dans le réservoir, l'élément résistif 610 étant shunté par le liquide sur toute sa longueur immergée.

En d'autres termes, le liquide L, l'élément résistif 610, et accessoirement la barre conductrice 611, forment pour le générateur de courant 60 une charge résistive CR dont la résistance électrique dépend du niveau de ce liquide dans le réservoir 4, donc du volume de liquide L dans ce réservoir.

Le signal Sv de volume peut ainsi être représenté par le signal de sortie d'un voltmètre à détection en phase 62 installé en parallèle sur le générateur de courant 60.

En variante, la paroi du réservoir 4, également supposée conductrice, peut être utilisée à la place de la barre conductrice 611 pour refermer la boucle de courant.

Des détecteurs de niveau de ce type sont par exemple décrits dans le brevet US 4 188 826.

Comme le montre la figure 1, le capteur de pression 5 peut quant à lui être disposé dans la phase gazeuse du contenu du réservoir 4, et notamment dans le conduit 31 d'alimentation en gaz G.

Comme le montre encore la figure 1, les manchons gonflables auxiliaires 12 et 13 sont sélectivement gonflés par le gaz G, et à cette fin reliés, par un conduit 33, au volume Vg de gaz G du réservoir 4.

L'invention telle que décrite inclut donc également toutes les étapes de mise en oeuvre du pressiomètre tel qu'il vient d'être décrit.

## Revendications

1. Pressiomètre destiné à permettre l'évaluation d'une propriété géotechnique du sous-sol, ce pressiomètre comprenant, en tant que sous-ensembles, un outil de fond (1) destiné à être introduit dans un forage (F), un équipement de surface (2), et des moyens (30-33) de raccordement au moins propres à relier l'outil à l'équipement, ces sous-ensembles comprenant eux-mêmes au moins un premier manchon gonflable (11) porté par l'outil de fond (1), un réservoir (4) sensiblement indéformable contenant des volumes complémentaires (Vg, Vl) de gaz (G) et de liquide (L), une source de gaz sous pression (21), un premier conduit (31) reliant la source de gaz (21) au volume de gaz (Vg) du réservoir (4), un deuxième conduit (32) reliant le volume de liquide (Vl) du réservoir (4) au premier manchon gonflable (11), des moyens de contrôle de débit (220-222) interposés sur le premier conduit (31) et comprenant un ajutage (221) et un clapet (222), un capteur de pression (5) propre à fournir un signal (Sp) lié à la pression du liquide dans le réservoir (4), et un capteur de volume (6) propre à fournir un signal (Sv) lié au volume (Vl) du liquide dans le réservoir (4), **caractérisé en ce que** le réservoir (4) est porté par l'outil de fond (1), **en ce que** l'équipement de surface (2) comprend en outre des moyens (7, 8) de pilotage de pression dans lesquels sont mémorisés une pluralité de consignes (Kpi) de pression de valeurs croissantes, un programme (PROG) d'application successive dans le temps de ces consignes (Kpi), et une loi de correspondance (CORR) reliant au moins ces consignes (Kpi) à des intervalles de temps respectifs correspondants (Tpi), et **en ce que** ces moyens (7, 8) de pilotage de pression sont conçus pour ouvrir sélectivement le clapet (222), en vue de l'application de chaque nouvelle consigne de pression (Kpi) conformément au programme (PROG), pendant l'intervalle de temps (Tpi) correspondant à cette consigne.

2. Pressiomètre suivant la revendication 1, **caractérisé en ce que** les moyens (7, 8) de pilotage de pression sont reliés au capteur de pression (5) et **en ce qu'**ils sont en outre conçus pour ouvrir le clapet (222) pendant un intervalle de temps prédéfini (T0) en réponse à un déficit du signal de pression (Sp) par rapport à une pression de consigne (Kpi), lorsque ce déficit apparaît pendant un palier à cette pression de consigne (Kpi) et lorsqu'il dépasse un seuil prédéterminé.

3. Pressiomètre suivant la revendication 1 ou 2, **caractérisé en ce que** les moyens (7, 8) de pilotage de pression comprennent une unité de commande (7) actionnant le clapet (222) et un ordinateur (8) dans lequel sont mémorisés les consignes de pression (Kpi), le programme (PROG), et la loi de correspondance (CORR), cet ordinateur (8) étant relié à l'unité de commande (7) et la pilotant.

4. Pressiomètre suivant l'une quelconque des revendications précédentes, **caractérisé en ce que** les moyens de contrôle de débit (220-222) comprennent une électrovalve (220) portant à la fois l'ajutage (221) et le clapet (222).

5. Pressiomètre suivant l'une quelconque des revendications précédentes, **caractérisé en ce que** le capteur de volume (6) comprend un détecteur de niveau de liquide (61) logé dans le réservoir (4), et **en ce que** les moyens de raccordement (30-33) comprennent un lien de transmission (30) reliant le détecteur de niveau (61) à l'équipement de surface (2).

6. Pressiomètre suivant l'une quelconque des revendications précédentes, **caractérisé en ce que** le réservoir (4), en configuration opérationnelle de l'outil de fond (1) dans un forage (F), est disposé au-dessus du premier manchon gonflable (11).

7. Pressiomètre suivant l'une quelconque des revendications précédentes combinée à la revendication 5, **caractérisé en ce que** le signal de volume (Sv) est de nature électrique et **en ce que** le lien de transmission (30) comprend une ligne électrique.

8. Pressiomètre suivant l'une quelconque des revendications précédentes, **caractérisé en ce que** le réservoir (4) est cylindrique.

9. Pressiomètre suivant l'une quelconque des revendications 6-8 combinée à la revendication 5, **caractérisé en ce que** le liquide (L) présente une résistivité électrique relativement faible, **en ce que** le détecteur de niveau (61) comprend au moins un élément résistif (610) relié à un générateur d'énergie électrique (60) et partiellement immergé dans le liquide (L), **en ce que** l'élément résistif (610) présente une forme allongée suivant la hauteur du réservoir (4) et une résistivité électrique relativement forte, et **en ce que** le liquide (L) et l'élément résistif (610) partiellement shunté par le liquide (L) forment pour le générateur (60) une charge résistive (CR) présentant une résistance dépendant du niveau de ce liquide dans le réservoir (4).

10. Pressiomètre suivant la revendication 9, **caractérisé en ce que** le générateur d'énergie électrique (60) délivre un courant alternatif.

11. Pressiomètre suivant l'une quelconque des revendications précédentes, **caractérisé en ce que** l'outil de fond (1) comprend en outre des deuxième et troisième manchons gonflables (12, 13), et un troisième conduit (33) reliant le volume (Vg) de gaz du réservoir (4) aux deuxième et troisième manchons (12, 13).

## Claims

1. Pressure meter intended to allow for the evaluation of a geotechnical property of the subsoil, this pressure meter comprising, as subunits, a bottom tool (1) intended to be introduced into a drill hole (F), a piece of surface equipment (2), and means (30-33) of connecting at least able to connect the tool to the equipment, these subunits themselves comprising at least one first inflatable sleeve (11) supported by the bottom tool (1), a substantially non-deformable reservoir (4) containing additional volumes (Vg, Vl) of gas (G) and of liquid (L), a pressurised-gas source (21), a first duct (31) connecting the gas source (21) to the gas volume (Vg) of the reservoir (4), a second duct (32) connecting the liquid volume (Vl) of the reservoir (4) to the first inflatable sleeve (11), flow control means (220-222) interposed on the first duct (31), and comprising a nozzle (221) and a valve (222), a pressure sensor (5) able to provide a signal (Sp) linked to the pressure of the liquid in the reservoir (4), and a volume sensor (6) able to provide a signal (Sv) linked to the liquid volume (Vl) in the reservoir (4), **characterised in that** the reservoir (4) is supported by the bottom tool (1), **in that** the piece of surface equipment (2) further comprises pressure control means (7, 8) wherein are memorised a plurality of pressure setpoints (Kpi) of increasing values, a programme (PROG) for the successive application over time of these setpoints (Kpi), and a correspondence law (CORR) connecting at least these setpoints (Kpi) to corresponding respective time period (Tpi), and **in that** these pressure control means (7, 8) are designed to selectively open the valve (222), in order to apply each new pressure setpoint (Kpi) in accordance with the programme (PROG), during the time period (Tpi) corresponding to this setpoint.

2. Pressure meter according to claim 1, **characterised in that** the pressure control means (7, 8) are connected to the pressure sensor (5) and **in that** they are furthermore designed to open the valve (222) during a redefined time period (T0) in response to a deficit in the pressure signal (Sp) in relation to a setpoint pressure (Kpi), when this deficit appears during a level at this setpoint pressure (Kpi) and when it exceeds a predetermined threshold.

3. Pressure meter according to claim 1 or 2, **characterised in that** the pressure control means (7, 8) comprises a control unit (7) actuating the valve (222) and a computer (8) wherein are memorised the setpoint pressures (Kpi), the programme (PROG), and the correspondence law (CORR), this computer (8) being connected to the control unit (7) and controlling it.

4. Pressure meter as claimed in any of the preceding claims, **characterised in that** the flow control means (220-222) comprise a solenoid valve (220) supporting the nozzle (221) as well as the valve (222).

5. Pressure meter as claimed in any of the preceding claims, **characterised in that** the volume sensor (6) comprises a liquid level detector (61) housed in the reservoir (4), and **in that** the means of connecting (30-33) include a transmission link (30) connecting the level detector (61) to the piece of surface equipment (2).

6. Pressure meter as claimed in any of the preceding claims, **characterised in that** the reservoir (4), in operational configuration of the bottom tool (1) in a drill hole (F), is arranged above the first inflatable sleeve (11).

7. Pressure meter as claimed in any of the preceding claims combined with claim 5, **characterised in that** the volume signal (Sv) is of an electric nature and **in that** the transmission link (30) comprises an electrical line.

8. Pressure meter as claimed in any of the preceding claims, **characterised in that** the reservoir (4) is cylindrical.

9. Pressure meter as claimed in any of claims 6-8 combined with claim 5, **characterised in that** the liquid (L) has a relatively low electrical resistance, **in that** the level detector (61) comprises at least one resistive element (610) connected to an electrical energy generator (60) and partially immersed in the liquid (L), **in that** the resistive element (610) has an extended form according to the height of the reservoir (4) and a relatively high electrical resistance, and **in that** the liquid (L) and the resistive element (610) partially shunted by the liquid (L) form for the generator (60) a resistive charge (CR) with a resistance that depends on the level of this liquid in the reservoir (4).

10. Pressure meter according to claim 9, **characterised in that** the electrical energy generator (60) delivers alternating current.

11. Pressure meter as claimed in any of the preceding claims, **characterised in that** the bottom tool (1) further comprises second and third inflatable sleeves (12, 13), and a third duct (33) connecting the gas volume (Vg) of the reservoir (4) to the second and third sleeves (12, 13).

## Patentansprüche

1. Druckmesser, der dazu gedacht ist, die Bewertung einer geotechnischen Eigenschaft des Bodens zu ermöglichen, wobei dieser Druckmesser als Teilsysteme ein Bohrlochwerkzeug (1), das dazu gedacht ist, in ein Bohrloch (F) eingeführt zu werden, eine Übertageeinrichtung (2) und Anschlussmittel (30 bis 33), die mindestens dazu geeignet sind, das Werkzeug mit der Einrichtung zu verbinden, umfasst, wobei diese Teilsysteme wiederum mindestens eine erste aufblasbare Hülse (11), die von dem Bohrlochwerkzeug (1) getragen wird, einen im Wesentlichen formstabilen Behälter (4), der sich ergänzende Raumeinheiten (Vg, Vl) für Gas (G) und Flüssigkeit (L) enthält, eine Druckgasquelle (21), eine erste Leitung (31), welche die Gasquelle (21) mit der Gasraumeinheit (Vg) des Behälters (4) verbindet, eine zweite Leitung (32), welche die Flüssigkeitsraumeinheit (Vl) des Behälters (4) mit der ersten aufblasbaren Hülse (11) verbindet, Durchflusssteuermittel (220 bis 222), die auf der ersten Leitung (31) zwischengeschaltet sind und einen Stutzen (221) und ein Klappenventil (222) umfassen, einen Drucksensor (5), der dazu geeignet ist, ein Signal (Sp) bereitzustellen, das mit dem Druck der Flüssigkeit in dem Behälter (4) zusammenhängt, und einen Volumensensor (6), der dazu geeignet ist, ein Signal (Sv) bereitzustellen, das mit dem Volumen (Vl) der Flüssigkeit in dem Behälter (4) zusammenhänge, umfassen,
**dadurch gekennzeichnet, dass** der Behälter (4) von dem Bohrlochwerkzeug (1) getragen wird, dass die Übertageeinrichtung (2) ferner Druckansteuermittel (7, 8) umfasst, in denen eine Vielzahl von Drucksollwerten (Kpi) mit zunehmenden Werten gespeichert ist, ein Programm (PROG) zur zeitlich aufeinander folgenden Anwendung dieser Sollwerte (Kpi) und ein Entsprechungsgesetz (CORR), das mindestens diese Sollwerte (Kpi) mit jeweiligen entsprechenden Zeiträumen (Tpi) verbindet, gespeichert sind, und dass diese Druckansteuermittel (7, 8) ausgestaltet sind, um wahlweise das Klappenventil (22) für die Anwendung jedes neuen Drucksollwerts (Kpi) gemäß dem Programm (PROG) während des Zeitraums (Tpi), der diesem Sollwert entspricht, zu öffnen.

2. Druckmesser nach Anspruch 1, **dadurch gekennzeichnet, dass** die Druckansteuermittel (7, 8) mit dem Drucksensor (5) verbunden sind, und dass sie ferner ausgelegt sind, um das Klappenventil (222) während eines vorgegebenen Zeitraums (T0) als Reaktion auf einen Fehlbetrag des Drucksignals (Sp) im Verhältnis zu einem Sollwertdruck (Kpi) zu öffnen, wenn dieser Fehlbetrag während einer Zwischenphase auf diesem Sollwertdruck (Kpi) auftritt und wenn er eine vorherbestimmte Schwelle überschreitet.

3. Druckmesser nach Anspruch 1 oder 2, **dadurch gekennzeichnet, dass** die Druckansteuermittel (7, 8) eine Steuereinheit (7), die das Klappenventil (222) betätigt, und einen Computer (8), in dem die Drucksollwerte (Kpi), das Programm (PROG) und das Entsprechungsgesetz (CORR) gespeichert sind, umfassen, wobei dieser Computer (8) an die Steuereinheit (7) angeschlossen ist und diese ansteuert.

4. Druckmesser nach einem der vorhergehenden Ansprüche, **dadurch gekenntzeichnet, dass** die Durchflusssteuermittel (220 bis 222) ein Magnetventil (220) umfassen, das sowohl den Stutzen (221) als auch das Klappenventil (222) trägt.

5. Druckmesser nach einem der vorhergehenden Ansprüche, **dadurch gekennzeichnet, dass** der Volumensensor (6) einen Flüssigkeitspegeldetektor (61) umfasst, der in dem Behälter (4) untergebracht ist, und dass die Anschlussmittel (30 bis 33) einen Übertragungsweg (30) umfassen, der den Pegeldetektor (61) mit dem Übertageeinrichtung (2) verbindet.

6. Druckmesser nach einem der vorhergehenden Ansprüche, **dadurch gekennzeichnet, dass** der Behälter (4) in der betriebsfähigen Konfiguration des Bohrlochwerkzeugs (1) in einem Bohrloch (F) oberhalb der ersten aufblasbaren Hülse (11) angeordnet ist.

7. Druckmesser nach einem der vorhergehenden Ansprüche in Kombination mit Anspruch 5, **dadurch gekenntzeichnet, dass** das Volumensignal (Sv) elektrischer Art ist und dass der Übertragungsweg (30) eine elektrische Leitung umfasst.

8. Druckmesser nach einem der vorhergehenden Ansprüche, **dadurch gekennzeichnet, dass** der Behälter (4) zylindrisch ist.

9. Druckmesser nach einem der Ansprüche 6 bis 8 in Kombination mit Anspruch 5, **dadurch gekennzeichnet, dass** die Flüssigkeit (L) einen relativ geringen spezifischen elektrischen Widerstand aufweist, dass der Pegeldetektor (61) mindestens ein Widerstandselement (610) umfasst, das mit einem elektrischen Energiegenerator (60) verbunden ist und teilweise in die Flüssigkeit (L) eingetaucht ist, dass das Widerstandselement (610) eine längliche Form entlang der Höhe des Behälters (4) und einen relativ großen spezifischen elektrischen Widerstand aufweist, und dass die Flüssigkeit (L) und das Widerstandselement (610), das teilweise von der Flüssigkeit (L) kurzgeschlossen wird, für den Generator (60) eine Widerstandslast (CR) bilden, die einen Widerstand aufweiset, der von dem Pegel dieser Flüssigkeit in dem Behälter (4) abhängig ist.

10. Druckmesser nach Anspruch 9, **dadurch gekennzeichnet, dass** der elektrische Energiegenerator (60) einen Wechselstrom liefert.

11. Druckmesser nach einem der vorhergehenden Ansprüche, **dadurch gekenntzeichnet, dass** das Bohrlochwerkzeug (1) ferner zweite und dritte aufblasbare Hülsen (12, 13) und eine dritte Leitung (33), welche die Gasraumeinheit (Vg) des Behälters (4) mit den zweiten und dritten Hülsen (12, 13) verbindet, umfasst.
